# EUROPÄISCHE PATENTANMELDUNG

(11) **EP 4 613 394 A1**
(43) Veröffentlichungstag der Anmeldung: **10.09.2025**
(21) Anmeldenummer: 24162284.4
(22) Anmeldetag: 08.03.2024
(51) Int. Cl.: B21D 19/12

(54) **VORRICHTUNG UND VERFAHREN ZUM BÖRDELN EINES ROHRENDES**

(71) Anmelder: Harro Höfliger Verpackungsmaschinen GmbH, 71573 Allmersbach im Tal (DE)
(72) Erfinder: Kaya, Necati, 71573 Allmersbach im Tal (DE)
(74) Vertreter: Schmid, Barbara

(57) **Zusammenfassung**

Die Erfindung betrifft eine Vorrichtung (10) zum Bördeln eines Rohrendes (12) mit einer Aufnahmeeinheit (20) für das zu bördelnde Werkstück (14) und mit zumindest einem längsverschieblich gelagerten Bördelstempel (30), der mit der Aufnahmeeinheit (20) fluchtet. Erfindungsgemäße ist zwischen dem Bördelstempel (30) und der Aufnahmeeinheit (20) für das zu bördelnde Werkstück (14) eine Schutzfolie (40) positioniert. Darüber hinaus betrifft die Erfindung ein Verfahren zum Bördeln eines Rohrendes (12), bei dem zunächst das zu bördelnde Werkstück (14) in einer Aufnahmeeinheit (20) positioniert wird. Anschließend wird zwischen der Aufnahmeeinheit (20) und einem längsverschieblich gelagerten Bördelstempel (30) eine Schutzfolie (40) positioniert, bevor die freie Kante (12) des zu bördelnden Werkstücks (14) mittels des Bördelstempels (30) nach innen umgebördelt wird.

## Beschreibung

### TECHNISCHES GEBIET

Die Erfindung betrifft eine Vorrichtung und ein Verfahren zum Bördeln eines Rohrendes. Dabei wird der Rand eines Blechs oder eines Rohrendes mittels einer entsprechenden Vorrichtung oder mittels Hand umgebogen. Auf diese Weise können beispielsweise scharfe Schnittkanten verhindert werden. Auch ein Verschluss eine Rohrendes ist mittels Bördelns möglich.

### STAND DER TECHNIK

Vorrichtungen zum Bördeln eines Rohrendes sind dem Grunde nach bekannt. In der Regel besitzen derartige Vorrichtungen eine Aufnahmeeinheit für das zu bördelnde Werkstück. Diese Aufnahmeeinheit kann um eine erste Drehachse rotiert werden. Darüber hinaus ist ein Werkzeughalter vorhanden, an dem zumindest eine Bördelrolle und zumindest eine Sickenrolle über eine gemeinsame Achse befestigt sind. Die zumindest eine Bördelrolle und die zumindest eine Sickenrolle können um eine zweite Drehachse entlang der Längsachse der gemeinsamen Achse rotiert werden. Die Längsachse der gemeinsamen Achse und die Drehachse der Aufnahmeeinheit sind parallel zueinander ausgerichtet. Eine solche Vorrichtung ist beispielsweise aus der US 8,495,901 B2 bekannt.

### DARSTELLUNG DER ERFINDUNG

Ausgehend von diesem vorbekannten Stand der Technik liegt der Erfindung die Aufgabe zugrunde, eine verbesserte Vorrichtung und ein verbessertes Verfahren zum Bördeln eines Rohrendes anzugeben, so dass eine möglichst verschleißarme Bördelung erreicht werden kann.

Die erfindungsgemäße Vorrichtung zum Bördeln eines Rohrendes ist durch die Merkmale des Hauptanspruchs 1 gegeben. Das erfindungsgemäße Verfahren zum Bördeln eines Rohrendes ist durch die Merkmale des nebengeordneten Anspruchs 8 gegeben. Sinnvolle Weiterbildungen der Erfindung sind Gegenstand von sich an diese Ansprüche anschließenden weiteren Ansprüchen.

Die erfindungsgemäße Vorrichtung zum Bördeln eines Rohrendes besitzt eine Aufnahmeeinheit für das zu bördelnde Werkstück, sowie zumindest einen längsverschieblich gelagerten Bördelstempel, der mit der Aufnahmeeinheit fluchtet. Erfindungsgemäß ist zwischen dem Bördelstempel und der Aufnahmeeinheit für das zu bördelnde Werkstück eine Schutzfolie positioniert. Durch die Folie kommt es lediglich zu einer minimalen Reibung zwischen dem Bördelstempel und dem zu bördelnden Rohrende, so dass nahezu kein Abrieb zu beobachten ist. Daher kann die hohe Oberflächengüte des zu bördelnden Rohrendes erhalten bleiben. Sofern es dennoch zu einer geringen Partikelbildung kommt, können die gebildeten Partikel an der Schutzfolie haften bleiben und gelangen so nicht in den kritischen Öffnungsbereich des zu bördelnden Werkstücks. Dies ist insbesondere bei Kartuschen zur Aufbewahrung und Lagerung von pharmazeutischen Wirkstoffen von großer Bedeutung.

Durch die verschleißarme Bördelung kann insgesamt eine hohe Standzeit der einzelnen Bauteile der erfindungsgemäßen Vorrichtung erreicht werden, so dass große Wartungsintervalle realisiert werden können. Dies betrifft insbesondere den Bördelstempel.

Dies führt dazu, dass statt der häufig verwendeten Bördelrollen nunmehr auch Bördelstempel zuverlässig und reproduzierbar eingesetzt werden können. Derartige Rollbiegewerkzeuge wie insbesondere Bördelstempel sind in der Regel gegenüber einer Bördelrolle kostengünstiger und einfacher zu handhaben. Darüber hinaus sind die Anforderungen an die Kantenqualität des zu bördelnden Werkstücks insbesondere bezüglich der Schnittqualität regelmäßig geringer als bei den im Stand der Technik bereits bekannten Vorrichtungen. Insbesondere kann das zu bördelnde Werkstück trocken und ohne eine Rückfettung verarbeitet werden.

Vorzugsweise kann die Schutzfolie auf einer Endlosrolle gelagert sein. Die Schutzfolie kann in diesem Fall von der Endlosrolle nach und nach abgezogen und auf einer Leerrolle aufgewickelt werden. Auf diese Weise kann für jeden Bördelvorgang ein neues Stück der Schutzfolie genutzt werden. Dadurch können an der Schutzfolie anhaftende Partikel nach und nach abtransportiert werden und gelangen nicht in den kritischen Öffnungsbereich eines nachfolgenden Werkstücks. Um die Schutzfolie möglichst effektiv auf- und abwickeln zu können, kann zumindest ein Paar Transportrollen zwischen der Endlosrolle und der Leerrolle vorhanden sein. Die Transportrollen können in diesem Fall vorzugsweise unmittelbar vor oder unmittelbar nach der Aufnahmeeinheit positioniert werden. Diese ermöglicht eine optimale Spannung der Schutzfolie im Bereich der Aufnahmeeinheit und damit auch im Bereich des zu bördelnden Werkstücks.

Grundsätzlich kann die Schutzfolie beispielsweise Polyethylen (PE), Filz, Baumwolle, oder Papier enthalten. Vorzugsweise kann die Schutzfolie aus einem Polyvinylflourid bestehen oder mit einem Polyvinylfluorid beschichtet sein. Derartige Schutzfolien weisen besonders gute Gleit- und Hafteigenschaften auf.

Vorzugsweise kann die Aufnahmeeinheit längsverschieblich gelagert sein. Dadurch könnten der Bördelstempel und die Aufnahmeeinheit gegenseitig aufeinander zu und voneinander weg bewegt werden. Beide Bauteile weisen somit in ihrer Ausgangsposition einen größeren Abstand von der Schutzfolie auf, so dass ausreichend Platz die Bestückung der Aufnahmeeinheiten mit dem zu bördelnden Werkstück vorhanden ist. Gleichzeitig muss die Schutzfolie während des Bördelvorgangs lediglich geringfügig aus ihrer Bahn ausgelenkt werden.

Der Bördelstempel kann vorzugsweise eine konische Innenkontur aufweisen, so dass optimale Bördelergebnisse realisiert werden können.

Bei dem erfindungsgemäßen Verfahren zum Bördeln des Rohrendes wird zunächst das zu bördelnde Werkstück in einer Aufnahmeeinheit positioniert. Zwischen dieser Aufnahmeeinheit und einem längsverschieblich gelagerten Bördelstempel wird eine Schutzfolie positioniert. Anschließend wird die freie Kante des zu bördelnden Werkstücks mittels des Bördelstempels nach innen umgebördelt. Dabei befindet sich die Schutzfolie zwischen der umzubiegenden Kante des Werkstücks und dem Bördelstempel. Auf diese Weise kommt es zu einem deutlich verringerten Abrieb, so dass exaktere Bördelergebnisse bei einer längeren Standzeit der Werkzeuge, insbesondere des Bördelstempels, erreicht werden können. Insbesondere bleiben die Bördelergebnisse über die gesamte Standzeit des Bördelstempels identisch, so dass auch gegen Ende der geplanten Standzeit noch optimale Bördelergebnisse möglich sind.

Vorzugsweise kann in dem zu bördelnden Werkstück eine Primärverpackung positioniert sein. Die freie Kante des zu bördelnden Werkstücks wird in diesem Fall um die Kante der Primärverpackung umgebördelt. Die Primärverpackung kann in diesem Fall insbesondere aus einem Kunststoff-Material bestehen. Das zu bördelnde Werkstück kann in diesem Fall beispielsweise als Aluminium-Dose oder als Stahl-Dose ausgebildet sein.

Die Schutzfolie kann vorzugsweise von einer Endlosrolle abgewickelt werden. Auf diese Weise kann für jeden Bördelvorgang ein neuer, noch ungenutzter Bereich der Schutzfolie genutzt werden. Die an der Schutzfolie anhaftenden Partikel können somit aus dem kritischen Bereich abtransportiert werden, so dass es nicht zu einer nachträglichen Verunreinigung des in dem zu bördelnden Werkstück vorhandenen Inhalts kommen kann.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine schematische Seitenansicht der erfindungsgemäßen Vorrichtung vor Beginn des Bördelvorgangs,
- Fig. 2: eine Detail-Ansicht der Aufnahmeeinheit mit dem zu bördelnden Werkstück und dem Bördelstempel vor Beginn des Bördelvorgangs und
- Fig. 3: eine Detail-Ansicht gemäß Fig 2 nach dem Umbördeln der freien Kante des Werkstücks.

### WEGE ZUM AUSFÜHREN DER ERFINDUNG

Eine schematische Seitenansicht der erfindungsgemäßen Vorrichtung 10 zum Bördeln des Rohrendes 12 eines Werkstücks 14 ist in Fig. 1 dargestellt.

Die Vorrichtung 10 besitzt eine Aufnahmeeinheit 20, in der das zu bördelnde Werkstück 14 positioniert ist. Im vorliegenden Beispielsfall handelt es sich bei dem zu bördelnden Werkstück 14 um eine Kartusche aus Aluminium. In dem Werkstück 14 ist im vorliegenden Beispielsfall eine Primärverpackung 22 aus einem Kunststoff-Material eingesetzt. Die Primärverpackung 22 kann dabei mit dem gewünschten Inhalt, in der Regel mit einem pharmazeutischen Wirkstoff befüllt sein. Die Primärverpackung 22 weist an ihrem aus der Aufnahmeeinheit 20 heraus ragenden Ende eine offene Kante 24 auf, so dass die Primärverpackung 22 im Wesentlichen als offenes Behältnis ausgebildet ist. das Werkstück 14 weist an seinem aus der Aufnahmeeinheit 20 heraus ragenden Ende ein Rohrende 12 in Form einer freien Kante auf. Dieses Rohrende 12 des Werkstücks 14 steht ein Stück weit über die offene Kante 24 der Primärverpackung 22 über (siehe auch Fig. 2). Im Gegensatz zu dem hier dargestellten Ausführungsbeispiel könnte auf die Primärverpackung 22 auch verzichtet werden. In diesem Fall wäre der zu verpackende Inhalt unmittelbar in dem Werkstück 14 vorhanden.

Die Aufnahmeeinheit 20 ist im vorliegenden Beispielsfall in Längsrichtung 26 verschieblich gelagert (Pfeil 28).

Oberhalb der Aufnahmeeinheit 20 ist ein Bördelstempel 30 angeordnet, der mit der Aufnahmeeinheit 20 fluchtet. Der Bördelstempel 30 ist in Längsrichtung 26 verschieblich gelagert (Pfeil 32), so dass der Bördelstempel 30 und die Aufnahmeeinheit 20 während des Bördelvorgangs aufeinander zu bewegt werden können. Der Bördelstempel 30 weist an seiner zu der Aufnahmeeinheit 20 weisenden Seite eine konische Innenkontur 34 auf, so dass mittels des Bördelstempels 30 die freie Kante 12 des Werkstücks 14 nach innen umgebogen werden kann (siehe Fig. 3). Im vorliegenden Beispielsfall wird die freie Kannte 12 des Werkstücks 14 dabei über die offene Kante 24 der Primärverpackung 22 umgebogen.

Zwischen dem Bördelstempel 30 und der Aufnahmeeinheit 20 ist eine Schutzfolie 40 positioniert. Die Schutzfolie 40 ist auf einer Endlosrolle 42 gelagert und kann von dieser Endlosrolle 42 nach und nach abgewickelt werden. Dazu sind im vorliegenden Beispielsfall zwei Paar Transportrollen 44, 46 vorhanden. Die beiden Transportrollen-Paare 44, 46 sind dabei dicht neben der Aufnahmeeinheit 20 positioniert. Die Schutzfolie 42 kann nach und nach auf einer Leerrolle 48 aufgewickelt werden.

Die Schutzfolie 42 kann taktweise von der Endlosrolle 42 auf und auf die Leerrolle 48 aufgewickelt werden. Dadurch kann bei jedem Bördelvorgang ein neuer Bereich der Schutzfolie zwischen dem Bördelstempel 30 und dem Rohrende 12 des Werkstücks 14 positioniert werden. Auf diese Weise kann der Abrieb an dem Werkstück 14 und an der konischen Innenkontur 34 des Bördelstempels 30 deutlich reduziert werden. Dies führt zu einer längeren Standzeit des Bördelstempels 30 und damit auch der Vorrichtung 10. Darüber hinaus können exaktere Ergebnisse beim Umbördeln der Rohrenden 12 der Werkstücke 14 erreicht werden.

Eventuell anfallende Partikel bleiben an der Schutzfolie 40 haften und werden durch den Weitertransport der Schutzfolie 40 aus dem Bereich der Aufnahmeeinheit 20 entfernt. Dadurch können die Partikel nicht versehentlich in den Innenraum des Werkstücks 14 oder den Innenraum der Primärverpackung 22 gelangen und dort zu einer Kontamination des Inhalts führen.

## Patentansprüche

1. Vorrichtung (10) zum Bördeln eines Rohrendes (12)
- mit einer Aufnahmeeinheit (20) für das zu bördelnde Werkstück (14),
- mit zumindest einem längsverschieblich gelagerten Bördelstempel (30), der mit der Aufnahmeeinheit (20) fluchtet,
- **dadurch gekennzeichnet, dass**
- zwischen dem Bördelstempel (30) und der Aufnahmeeinheit (20) für das zu bördelnde Werkstück (14) eine Schutzfolie (40) positioniert ist.

2. Vorrichtung nach Anspruch 1,
- **dadurch gekennzeichnet, dass**
- die Schutzfolie (40) auf einer Endlosrolle (42) gelagert ist,
- die Schutzfolie (40) von der Endlosrolle (42) abziehbar und auf eine Leerrolle (48) aufwickelbar ist,
- die Aufnahmeeinheit (20) und der Bördelstempel (30) zwischen der Endlosrolle (42) und der Leerrolle (48) angeordnet sind.

3. Vorrichtung nach Anspruch 2,
- **dadurch gekennzeichnet, dass**
- zwischen der Endlosrolle (42) und der Leerrolle (48) zumindest ein Paar Transportrollen (44, 46) angeordnet ist.

4. Vorrichtung nach Anspruch 3,
- **dadurch gekennzeichnet, dass**
- das zumindest eine Paar Transportrollen (44, 46) unmittelbar vor oder unmittelbar nach der Aufnahmeeinheit (20) positioniert ist.

5. Vorrichtung nach einem der vorstehenden Ansprüche,
- **dadurch gekennzeichnet, dass**
- die Schutzfolie (40) aus einem Polyvinylflourid besteht oder mit einem Polyvinylflourid beschichtet ist.

6. Vorrichtung nach einem der vorstehenden Ansprüche,
- **dadurch gekennzeichnet, dass**
- die Aufnahmeeinheit (20) längsverschieblich gelagert ist.

7. Vorrichtung nach einem der vorstehenden Ansprüche,
- **dadurch gekennzeichnet, dass**
- der Bördelstempel (30) eine konische Innenkontur (34) aufweist.

8. Verfahren zum Bördeln eines Rohrendes (12) mit folgenden Verfahrensschritten
a) das zu bördelnde Werkstück (14) wird in einer Aufnahmeeinheit (20) positioniert,
b) zwischen der Aufnahmeeinheit (20) und einem längsverschieblich gelagerten Bördelstempel (30) wird eine Schutzfolie (40) positioniert,
c) die freie Kante (12) des zu bördelnden Werkstücks (14) wird mittels des Bördelstempels (30) nach innen umgebördelt.

9. Verfahren nach Anspruch 8,
- **dadurch gekennzeichnet, dass**
- in dem zu bördelnden Werkstück (14) eine Primärverpackung (22), insbesondere eine Primärverpackung (22) aus einem Kunststoff-Material, positioniert ist,
- die freie Kante (12) des zu bördelnden Werkstücks (14) um die Kante (24) der Primärverpackung (22) umgebördelt wird.

10. Verfahren nach Anspruch 8 oder 9,
- **dadurch gekennzeichnet, dass**
- die Schutzfolie (40) von einer Endlosrolle (42) abwickelbar ist.
